# EUROPÄISCHE PATENTSCHRIFT

(11) **EP 2 234 912 B1**
(45) Veröffentlichungstag und Bekanntmachung des Hinweises auf die Patenterteilung: **06.06.2012**
(21) Anmeldenummer: 08865171.6
(22) Anmeldetag: 08.12.2008
(51) Int. Cl.: B66B 5/00, B66B 9/00

(54) **AUFZUGSSYSTEM MIT ABSTANDSKONTROLLE**
ELEVATOR SYSTEM WITH DISTANCE CONTROL
SYSTÈME D'ASCENSEUR AVEC CONTRÔLE DE DISTANCE

(30) Priorität: 21.12.2007 EP 07124008
(43) Veröffentlichungstag der Anmeldung: 06.10.2010
(73) Patentinhaber: Inventio AG, 6052 Hergiswil (CH)
(72) Erfinder: KOCHER, Hans, CH-6044 Udligenswil (CH); WURZBACHER, Jan André, CH-8044 Zürich (CH)
(74) Vertreter: Blöchle, Hans
(86) Internationale Anmeldenummer: PCT/EP2008/066992
(87) Internationale Veröffentlichungsnummer: WO 2009/080478

(56) Entgegenhaltungen:
- EP-A- 1 526 104
- US-A- 1 805 227

## Beschreibung

Die Erfindung betrifft ein Aufzugssystem mit zwei Aufzugskabinen und mit einer Abstandskontrolle nach dem Oberbegriff des Anspruchs 1.

Aufzugssysteme dieser Art sind bekannt, beispielsweise aus der europäischen Patentanmeldung EP-1 562 848-A1 und aus der US 1805227. Das dort beschriebene Aufzugssystem weist zwei Aufzugskabinen in einem gemeinsamen Aufzugsschacht, mit je einem Antrieb und mit einem gemeinsamen Gegengewicht auf. Jede der Aufzugskabinen verfügt über eigene Sensoren, die eine Bestimmung der Position und der Geschwindigkeit der Aufzugskabinen ermöglichen. Dieses Dokument wird als nächstliegender Stand der Technik angesehen.

Nachteilig bei diesem bekannten System ist unter Anderem, dass die Sicherheit des Gesamtsystems zwar gegeben scheint, aber die Aufzugskabinen selbst auf Informationen einer Gruppensteuervorrichtung angewiesen sind. Ausserdem scheint das besagte System relativ aufwendig und schwierig in der Handhabung zu sein.

Aufgabe der Erfindung ist es nun, ein Aufzugssystem der eingangs genannten Art vorzuschlagen, mit welchem die Nachteile des Standes der Technik vermieden werden. Aufgabe der Erfindung ist es auch, ein Aufzugssystem der eingangs genannten Art vorzuschlagen, das eine erhöhte Sicherheit bietet ohne die Komplexität des Systems deutlich zu vergrössern.

Diese Aufgabe wird erfindungsgemäss gelöst für das Auszugssystem der eingangs genannten Art durch die Merkmale des unabhängigen Anspruchs 1.

Bevorzugte Weiterbildungen und Einzelheiten des erfindungsgemässen Aufzugssystems sind durch die abhängigen Ansprüche definiert.

Weitere Einzelheiten und Vorteile der Erfindung werden im Folgenden anhand von Beispielen und mit Bezug auf die Zeichnung beschrieben. Es zeigen:
- Fig. 1: ein erstes bekanntes Aufzugssystem, von der Seite;
- Fig. 2: ein zweites bekanntes Aufzugssystem, mit zusätzlichen Unterseilen, in gleicher Darstellung wie Fig. 1;
- Fig. 3: eine schematische Darstellung eines Teils eines erfindungsgemässen Aufzugssystems, von der Seite;
- Fig. 4A: eine schematische Darstellung der oberen Aufzugskabine des Aufzugssystems nach Fig. 3, von der Seite;
- Fig. 4B: eine schematische Darstellung der unteren Aufzugskabine des Aufzugssystems nach Fig. 3, von der Seite;
- Fig. 5: eine schematische Darstellung eines Teils eines weiteren erfindungsgemässen Aufzugssystems, von der Seite; und
- Fig. 6: ein drittes erfindungsgemässes Aufzugssystem, mit Unterseilen.

Für die Zeichnung und die weitere Beschreibung gilt generell das Folgende:
- Die Figuren sind nicht als massstäblich zu betrachten.
- Gleiche oder ähnliche bzw. gleich oder ähnlich wirkende konstruktive Elemente sind in allen Figuren mit gleichen Bezugszeichen versehen.
- Angaben wie rechts, links, oben, unten sind auf die jeweilige Anordnung in den Figuren bezogen.

Die Fig. 1 und 2 zeigen zwei bekannte Aufzugssysteme 10. Es handelt sich um schematisierte Seitenansichten, anhand derer die grundlegenden Elemente solcher Aufzugssysteme 10 erläutert werden.

Eine untere Aufzugskabine K1 und eine obere Aufzugskabine K2 des Aufzugssystems 10 befinden sich übereinander in einem gemeinsamen Aufzugsschacht 11. Im Aufzugsschacht 11 befindet sich ausserdem ein gemeinsames Gegengewicht 12. Das Gegengewicht 12 ist an einer oberen Gegengewichts-Umlenkrollenanordnung 12.1 in einer so genannten 2:1 Aufhängung aufgehängt. Unter dem Begriff einer Gegengewichts-Umlenkrolle ist auch eine Rollenanordnung mit mehr als einer Rolle zu verstehen. Mit v1 ist eine Geschwindigkeit der unteren Aufzugskabine K1, mit v2 eine Geschwindigkeit der oberen Aufzugskabine K2 und mit v3 eine Geschwindigkeit des Gegengewichtes 12 angegeben.

Im oberen Bereich oder oberhalb des eigentlichen Aufzugsschachtes 11 befinden sich Antriebsmittel 9 zum Antreiben der beiden Aufzugskabinen K1, K2. Die Antriebsmittel 9 umfassen eine erste Antriebsanordnung für die untere Aufzugskabine K1 und eine zweite Antriebsanordnung für die obere Aufzugskabine K2. Die entsprechenden Motoren sind nicht in den Zeichnungen gezeigt.

Die erste Antriebsanordnung, welche der unteren Aufzugskabine K1 zugeordnet ist, umfasst einen ersten Motor und einen zweiten Motor. Diese Motoren sind synchronisiert (z.B. elektrisch oder elektronisch). Der erste Motor ist mit einer ersten Treibscheibe 13.A1 gekoppelt. Der zweite Motor ist mit einer zweiten Treibscheibe 13.B1 gekoppelt.

Die zweite Antriebsanordnung, welche der oberen Aufzugskabine K2 zugeordnet ist, weist einen dritten Motor auf. Der dritte Motor ist über eine gemeinsame Welle mit einer dritten Treibscheibe 13.A2 und einer vierten Treibscheibe 13.B2 gekoppelt. D.h., es ist in dieser bevorzugten Ausführungsform ein gemeinsamer Motor zum Antreiben der beiden Treibscheiben 13.A2 und 13.B2 vorgesehen. Es können aber hier auch zwei getrennte Motoren zum Einsatz kommen.

Das Aufzugssystem 10 umfasst ferner ein flexibles Tragmittel TA, TB, das im Wesentlichen aus einem ersten Tragmittelstrang TA und einem zweiten Tragmittelstrang TB besteht. Die Tragmittelstränge TA und TB besitzen je ein erstes Ende und ein zweites Ende. Vorteilhaft ist jeder der Tragmittelstränge TA und TB durch zwei oder mehr parallele Tragmittelelemente, wie zum Beispiel durch zwei Riemen oder zwei Stahlseile, gebildet. Jeder Tragmittelstrang TA und TB kann aber auch nur einen Riemen oder ein Stahlseil umfassen.

Beim vorliegenden Beispiel sind die erste Treibscheibe 13.A1 und die dritte Treibscheibe 13.A2 dem ersten Tragmittelstrang TA zugeordnet, während die zweite Treibscheibe 13.B1 und die vierte Treibscheibe 13.B2 dem zweiten Tragmittelstrang TB zugeordnet sind.

Im Weiteren umfasst das Aufzugssystem 10 mehrere Umlenkrollen, beim vorliegenden Beispiel eine erste Umlenkrolle 14.A1, eine zweite Umlenkrolle 14.A2 für den ersten Tragmittelstrang TA, eine dritte Umlenkrolle 14.B1 für den zweiten Tragmittelstrang TB, sowie eine vierte Umlenkrolle 14.AB für die beiden Tragmittelstränge TA und TB.

Die untere Aufzugskabine K1 weist in ihrem unteren Kabinenbereich B1 einen ersten Befestigungsbereich 15.1 und einen zweiten Befestigungsbereich 15.11 auf, die seitlich an sich gegenüberliegenden Seiten der Aufzugskabine K1 angeordnet sind (lateral ausbalancierte Aufhängung).

Die obere Aufzugskabine K2 weist in ihrem oberen Kabinenbereich einen dritten Befestigungsbereich 15.2 und einen vierten Befestigungsbereich 15.22 auf, die mindestens annähernd zentrisch angeordnet sind und die beim vorliegenden Ausführungsbeispiel in Wirklichkeit bei 15.2/15.22 praktisch zusammenfallen (zentralen Aufhängung), wobei sie in Fig. 1 aus Gründen der Klarheit der Zeichnung mit einem geringen horizontalen Abstand gezeigt sind.

An den seitlichen Befestigungsbereichen 15.1, 15.11 der unteren Aufzugskabine K1 sowie an der mittigen Befestigungsstelle 15.2/15.22 der oberen Aufzugskabine K2 sind die Tragmittelstränge TA, TB fixiert, derart, dass jede der Aufzugskabinen K1 und K2 an beiden Tragmittelsträngen TA und TB aufgehängt ist. Die Aufzugskabinen K1 und K2 sind in einer so genannten 1:1 Aufhängung an den Tragmittelsträngen TA und TB aufgehängt.

Der erste Tragmittelstrang TA, ausgehend von der ersten Befestigungsstelle 15.1 an der unteren Aufzugskabine K1, verläuft seitlich entlang des Aufzugsschachtes 11 nach oben. Der zweite Tragmittelstrang TB, ausgehend von der zweiten Befestigungsstelle 15.11 verläuft seitlich entlang des Aufzugsschachtes 11 nach oben.

Fig. 2 zeigt ein zweites bekanntes Aufzugssystem 10. Dieses umfasst alle mit Bezug auf die Fig. 1 beschriebenen konstruktiven Elemente sowie eine zusätzliche Vorrichtung, um die Tragmittelstränge TA und TB besser zu spannen und die Aufzugskabinen K1 und K2 sowie das Gegengewicht 12 besser zu führen.

Das Aufzugssystem 10 gemäss Fig. 2 umfasst zu diesem Zweck eine untere Gegengewichts-Umlenkrolle 12.2, die am Gegengewicht 12 aufgehängt ist. Am unteren Bereich B1 der unteren Aufzugskabine K1 befinden sich zentrisch ein fünfter Befestigungsbereich 15.3 und ein sechster Befestigungsbereich 15.33, die praktisch bei 15.3/15.33 zusammenfallen.

Am unteren Bereich B2 der oberen Aufzugskabine K2 befinden seitlich, an entgegengesetzten Seiten der Aufzugskabine K2, eine siebte Befestigungsstelle 15.4 und eine achte Befestigungsstelle 15.44.

Ein flexibles Spannmittel SA, SB besteht im Wesentlichen aus einem ersten Spannmittelstrang SA und einem zweiten Spannmittelstrang SB. Jeder der Spannmittelstränge SA und SB besitzt ein erstes Ende und ein zweites Ende. Diese Spannmittelstränge SA und SB werden auch als Unterseile bezeichnet.

Im Weiteren sind im unteren Bereich des Aufzugsschachtes 11 mehrere umlenkende Rollen angeordnet. Vorgesehen sind zwei Spannrollen 16.A1, 16.A2 für den ersten Spannmittelstrang TA und zwei Spannrollen 16.B1, 16.B2 für den zweiten Spannmittelstrang TB. Im Weiteren sind zwei Hilfsrollen 17.A1 und 17.A2 für den ersten Spannmittelstrang SA sowie zwei Hilfsrollen 17.B1, 17.B2 für den zweiten Spannmittelstrang SB vorgesehen. Ausserdem ist eine Vorspannanordnung 16 vorgesehen.

Der erste Spannmittelstrang SA ist mit seinem ersten Ende am mittigen Befestigungsbereich 15.3/15.33 der unteren Aufzugskabine K1 befestigt und läuft von dort um die Spannrollen 16.A1 und 16.A2 zur unteren Gegengewichts-Umlenkrolle 12.2. Von der unteren Gegengewichts-Umlenkrolle 12.2 läuft der erste Spannmittelstrang SA via die Umlenkrollen 17.A1 und 17.A2 zum siebten Befestigungsbereich 15.4 an der oberen Aufzugskabine K2, wo er mit seinem zweiten Ende befestigt ist.

Der zweite Spannmittelstrang SB ist mit seinem ersten Ende am mittigen Befestigungsbereich 15.3/15.33 der unteren Aufzugskabine K1 befestigt und läuft von dort um die Spannrollen 16B1 und 16B2 zur unteren Gegengewichts-Umlenkrolle 12.2. Von der unteren Gegengewichts-Umlenkrolle 12.2 läuft der zweite Spannmittelstrang SA via die Umlenkrollen 17.B1 und 17.B2 zum achten Befestigungsbereich 15.44 an der oberen Aufzugskabine K2, wo er mit seinem zweiten Ende befestigt ist.

In einem bezüglich den Fig.1 und 2 leicht geänderten dritten Aufzugssystem 10 ist jeder Aufzugskabine K1, K2 ein Gegengewicht zugeordnet. Dabei ist die untere Aufzugskabine K1 nach wie vor an zwei Tragmittelsträngen TA, TB 1:1 aufgehängt. Die Tragmittelstränge TA, TB werden seitlich an der oberen Aufzugskabine K2 in den oberen Bereich des Aufzugschachts 11 zu Treib- und Umlenkrollen und dann weiter zum zugeordneten Gegengewicht geführt. Dieses Gegengewicht ist in dessen oberen Bereich 1:1 an den Tragmittelsträngen TA, TB befestigt. Die untere Aufzugskabine verfügt zudem über ein Unterseil, das mittig an der Unterseite befestigt ist und über eine Umlenkrollenanordnung im unteren Bereich der Aufzugsschachts 11 zum zugeordneten Gegengewicht geführt und im unteren Bereich dieses Gegengewichts 1:1 befestigt ist.

Die obere Aufzugskabine K2 ist vorzugsweise mittig auf dessen Oberseite an einem weiteren Tragmittel 1:1 aufgehängt. Am anderen Ende dieses Tragmittels ist das zugeordnete Gegengewicht ebenfalls 1:1 aufgehängt. Vorzugsweise wird dieses zweite Gegengewicht gegenüber des Gegengewichts der ersten Aufzugskabine K1 im Aufzugsschacht 11 positioniert. Das Tragmittel der oberen Aufzugskabine K2 wird durch eine weitere Treibscheibe und Umlenkrolle, die im oberen Bereich des Aufzugsschachts angeordnet sind, geführt. Analog zum Aufzugsystem 11 aus Fig.2 verfügt die obere Aufzugskabine K2 über zwei Unterseile SA, SB, die 1:1 im unteren Bereich der oberen Aufzugskabine K2 befestigt sind, und seitlich entlang der unteren Aufzugskabine K2 in den unteren Bereich des Aufzugsschachts 11 geführt werden. Dort werden die beiden Unterseile von einer Umlenkrollenanordnung zum zugeordneten Gegengewicht gelenkt, wo sie 1:1 an der Unterseite des Gegengewichts befestigt sind.

Alle Elemente der beispielhaften Aufzugssysteme 10, die in Fig. 1 und 2 gezeigt bzw. im dritten Aufzugssystem 10 beschrieben sind, kommen in den im Folgenden beschriebenen Ausführungsbeispielen analog zur Anwendung.

In Fig. 3 ist ein Teilbereich eines erfindungsgemässen Aufzugssystems 10 gezeigt. Es handelt sich um eine Seitenansicht, die um 90 Grad gegenüber den Ansichten der Fig. 1 und 2 gedreht ist. Das Aufzugssystem 10 umfasst eine untere Aufzugskabine K1, eine obere Aufzugskabine K2 und mindestens ein Gegengewicht 12 (nicht gezeigt). Es sind Tragmittel TA, TB zum Tragen der unteren und oberen Aufzugskabinen K1, K2 vorgesehen, wobei die Tragmittel TB zum Tragen der unteren Aufzugskabine K1 seitlich entlang der oberen Aufzugskabine K2 im Aufzugsschacht nach unten geführt sind (die Wände des Aufzugsschachts sind nicht in diesen Abbildungen gezeigt). Weiterhin sind Antriebsmittel zum individuellen Antreiben der unteren und oberen Aufzugskabinen K1, K2 vorgesehen, aber nicht gezeigt. Die obere Aufzugskabine K2 und die untere Aufzugskabine K1 bewegen sich unabhängig voneinander vertikal in dem gemeinsamen Aufzugsschacht. Weiterhin umfasst das Aufzugssystem 10 Mittel zur Kontrolle des Abstandes D zwischen der unteren und oberen Aufzugskabine K1, K2. Diese Mittel weisen vertikal verlaufende Codestreifen C1, C2 auf, die im Aufzugsschacht befestigt sind. Ein erster Codeleser L1 sitzt an der unteren Aufzugskabine K1 und einen zweiter Codeleser L2 an der oberen Aufzugskabine K2.

Die Codestreifen C1, C2 weisen vorzugsweise absolute Positionsinformation oder -codes auf, die es den Aufzugskabinen K1, K2 ermöglich eine Aussage über die absolute Position im Aufzugsschacht zu treffen.

Die obere Aufzugskabine K2 weist mindestens ein Unterseil SA, SB auf, das seitlich an der oberen Aufzugskabine K2 aufgehängt ist(an Befestigungspunkten 15.4, 15.44) und das seitlich entlang der unteren Aufzugskabine K1 im Aufzugsschacht nach unten geführt sind. An der oberen Aufzugskabine K2 ist ein erster Inkrementalgeber I1 angeordnet, der mit einem Tragmittel TB zum Tragen der unteren Aufzugskabine K1 in Wechselwirkung steht. Der erste Inkrementalgeber I1 liefert Information Ir (siehe Fig. 4A), die eine Aussage über eine Änderung des Abstandes D zwischen der unteren und oberen Aufzugskabine K1, K2 zulässt. Die Information Ir wird an die obere Aufzugskabine K2, vorzugsweise an eine Sicherheitseinheit S2 geliefert, wie in Fig. 4A angedeutet.

An der unteren Aufzugskabine K1 ist ein zweiter Inkrementalgeber I2 angeordnet, der mit einem Unterseil SA der oberen Aufzugskabine K2 in Wechselwirkung steht. Der zweite Inkrementalgeber I2 liefert Information Ir (siehe Fig. 4B), die eine Aussage über eine Änderung des Abstandes D zwischen der unteren und oberen Aufzugskabine K1, K2 zulässt. Die Information Ir wird an die untere Aufzugskabine K1, vorzugsweise an eine Sicherheitseinheit S1 geliefert, wie in Fig. 4B angedeutet.

Somit ist jede der Aufzugskabinen K1, K2 in der Lage die eigene absolute Position (L1ist, L2ist) und Geschwindigkeit (V1ist V2ist) zu ermitteln, was mit den Codelesern L1, L2 und Codestreifen C1, C2 ermöglicht wird. Weiterhin kann jede der Aufzugskabinen K1, K2 das "Bewegungsverhalten" der jeweils anderen Aufzugskabine K2, K1 ermitteln, indem es mittels des Inkrementalgebers I1 bzw. I2 die Bewegung des Tragmittels TB oder Unterseils SA der anderen Aufzugskabine K2, K1 beobachtet.

Durch das Beobachten bzw. Erfassen des "Bewegungsverhaltens" der jeweils anderen Aufzugskabine kann z.B. die relative Geschwindigkeit (|V1ist - V2ist|) zwischen den beiden Aufzugskabinen K1, K2, oder die Abstandänderung D(t) (Abstand als Funktion der Zeit t) ermittelt werden.

Anhand der Informationen, die in den Fig. 4A und 4B mit Ic und Ir bezeichnet werden, kann jede Aufzugskabine K1, K2 Entscheidungen treffen und zum Beispiel über einen Geschwindigkeitsbegrenzer G1 oder G2 eine Bremsung auslösen.

In den Fig. 3, 4A und 4B ist zu erkennen, dass pro Aufzugskabine K1, K2 ein Codestreifen C1, C2 vorgesehen ist. Es ist aber auch möglich, dass beide Aufzugskabinen K1, K2 auf denselben Codestreifen zugreifen. In diesem Fall ist nur ein Codestreifen C vorhanden.

Die Codeleser L1, L2 tasten den jeweiligen Codestreifen C, C1, C2 berührungslos ab. Vorzugsweise erfolgt die Abtastung optisch oder magnetisch. Der erste Codeleser L1 liefert Information Ic an eine erste Sicherheitseinheit S1, die in oder an der ersten Aufzugskabine K1 angeordnet ist. Die Information Ic erlaubt eine Aussage über die momentane absolute Position L1ist und die momentane Geschwindigkeit V1ist der unteren Aufzugskabine K1.

Der zweite Codeleser L2 liefert der zweiten Sicherheitseinheit S2 Information Ic über die momentane absolute Position L2ist und die momentane Geschwindigkeit V2ist der oberen Aufzugskabine K2.

Wie in den Fig. 4A und 4B angedeutet, weist die untere Aufzugskabine K1 eine erste Sicherheitseinheit S1 auf, die Information Ic von dem ersten Codeleser L1 und Information Ir von dem zweiten Inkrementalgeber I2 der unteren Aufzugskabine K1 empfängt, bzw. verwertet. In Fig. 4B ist entsprechend schematisch angedeutet, dass ein erster Geschwindigkeitsbegrenzer G1 (vorzugsweise ein elektronischer Geschwindigkeitsbegrenzer) an der unteren Aufzugskabine K1 vorgesehen ist, der Information V1is über die momentane Geschwindigkeit der unteren Aufzugskabine K1 empfängt. Wenn diese momentane Geschwindigkeit V1is über einem Vorgabewert (Vmax genannt) liegt, dann kann eine Geschwindigkeitsbegrenzung oder eine Bremsung oder eine Notbremsung ausgelöst werden.

Die obere Aufzugskabine K2 weist eine zweite Sicherheitseinheit S2 auf (siehe Fig. 4A), wobei die zweite Sicherheitseinheit S2 Information Ic von dem zweiten Codeleser L2 und Information Ir von dem ersten Inkrementalgeber I1 der oberen Aufzugskabine K2 empfängt, bzw. verwertet. In Fig. 4A ist entsprechend schematisch angedeutet, dass ein zweiter Geschwindigkeitsbegrenzer G2 (vorzugsweise ein elektronischer Geschwindigkeitsbegrenzer) an der oberen Aufzugskabine K2 vorgesehen ist, der Information V2ist über die momentane Geschwindigkeit der oberen Aufzugskabine K2 empfängt. Wenn diese momentane Geschwindigkeit V2ist über einem Vorgabewert (Vmax genannt) liegt, dann kann eine Geschwindigkeitsbegrenzung oder eine Bremsung oder eine Notbremsung ausgelöst werden.

Anhand der Fig. 4A und 4B ist zu erkennen, dass die Inkrementalgeber I1, I2 je mindestens eine Rolle 20.1, 20.2 aufweisen, die mit dem vorbeilaufenden Tragmittel TB oder Unterseil SA in Wechselwirkung stehen. Vorzugsweise handelt es sich bei den Rollen 20.1, 20.2 um Reibräder, die durch das jeweils vorbeilaufende Tragmittel TB zum Tragen der unteren Aufzugskabine K1, bzw. durch das Unterseil SA der oberen Aufzugskabine K2, in Rotation versetzbar sind.

An oder neben mindestens einer der Rollen 20.1, 20.2 ist ein Decoder 21, vorzugsweise ein Winkeldecoder, vorgesehen, der eine Rotationen der Rolle 20.1, 20.2 erfasst und entsprechende Information Ir an die jeweilige Sicherheitseinheit S1, S2 der jeweiligen Aufzugskabine K1, K2 sendet. Gemäss Erfindung wird eine Vertikalbewegung P (siehe Fig. 4A) z.B. des Tragmittels TB in eine Drehbewegung R der Rollen 20.1, 20.2 umgesetzt. Die Drehbewegung R der Rolle 20.1 erzeugt in einem Decoder 21 (Winkel-)Impulse, die z.B. gezählt oder anderweitig ausgewertet werden können.

Bei der Inbetriebnahme oder nach einer Wartung einer Aufzugsanlage 10 nach einer der Abbildungen 3, 4A, 4B, wird vorzugsweise ein Speicher (z.B. ein Register) in der ersten Sicherheitseinheit S1 auf Null zurückgesetzt. Wenn nun das Unterseil SA der anderen Aufzugskabine K2 sich an dem Inkrementalgeber I2 vorbei bewegt, so zählt oder ermittelt die Sicherheitseinheit S1 die Inkremente und legt diese Werte oder diesen Wert in dem Speicher ab. Durch ein Auslesen des Speichers liegt der Sicherheitseinheit S1 stets Information über den relativen Abstand D(t) zum Zeitpunkt t vor. Die Information in dem Speicher kann stets mit neuer Information überschrieben werden. Wird die Information Ir in Bezug auf eine Zeitbasis t ausgewertet, so kann eine Aussage über die Relativgeschwindigkeit v1(t)-v2(t) getroffen werden.

Der Codeleser L1 liefert gleichzeitig aber unabhängig von dem Inkrementalgeber I2 Information Ic über die absolute Position L1ist und in einer bevorzugten Ausführungsform auch über die momentane Geschwindigkeit V1is im Aufzugsschacht.

In einer bevorzugten Ausführungsform liegt der Sicherheitseinheit S1 die folgende Information vor:
- absolute Position L1ist,
- relativer Abstand D(t),
- Relativgeschwindigkeit v1(t)-v2(t).

Anhand dieser und ggf. weiterer Information und unter Berücksichtigung von vorgebbaren Regeln (bzw. Algorithmen), kann die Sicherheitseinheit S1 das "Bewegungsverhalten" der unteren Aufzugskabine K1 in Bezug setzen zum "Bewegungsverhalten" der oberen Aufzugskabine K2. Es können anhand von Regeln (bzw. Algorithmen) Entscheidungen getroffen und Reaktionen ausgelöst werden. So kann zum Beispiel die Geschwindigkeit der unteren Aufzugskabine K1 mittels des dort angesiedelten Geschwindigkeitsbegrenzers G1 reduziert werden, falls V1is > Vmax ist.

Gemäss Erfindung ist die Sicherheitseinheit S2 der oberen Aufzugskabine K2 in der Lage autark die Relativgeschwindigkeit v1(t)-v2(t) durch Beobachtung des vorbeilaufenden Tragmittels TB zu ermitteln. Mittels des Codelesers L2 und der Wechselwirkung (Abtastvorgang) des Codestreifens C2 kann die Sicherheitseinheit S2 einerseits die absolute Position L2ist und in einer bevorzugten Ausführungsform auch die eigene Geschwindigkeit v2(t)=V2ist ermitteln. Aus der Relativgeschwindigkeit v1(t)-v2(t) und der Kenntnis der eigenen Geschwindigkeit v2(t) kann z.B. in der oberen Aufzugskabine K2 die gegenwärtige Geschwindigkeit v1(t) der unteren Aufzugskabine K1 ermittelt werden.

Gemäss Erfindung ist die Sicherheitseinheit S1 der unteren Aufzugskabine K1 in der Lage autark die Relativgeschwindigkeit v2(t)-v1(t) durch Beobachtung des vorbeilaufenden Unterseils SA zu ermitteln. Mittels des Codelesers L1 und der Wechselwirkung (Abtastvorgang) des Codestreifens C1 kann die Sicherheitseinheit S1 einerseits die absolute Position L1ist und in einer bevorzugten Ausführungsform auch die eigene Geschwindigkeit v1(t)=V1ist ermitteln. Aus der Relativgeschwindigkeit v2(t)-v1(t) und der Kenntnis der eigenen Geschwindigkeit v1(t) kann z.B. in der unteren Aufzugskabine K1 die gegenwärtige Geschwindigkeit v2(t) der oberen Aufzugskabine K2 ermittelt werden.

Gemäss Erfindung sind die Sicherheitseinheiten S1, S2 autark in dem Sinne, dass sie nicht auf Informationen von der jeweils anderen Sicherheitseinheit angewiesen sind, die über eine Kommunikationsverbindung empfangen werden. Das hat den Vorteil, dass es keiner Kommunikationsverbindungen zwischen den Aufzugskabinen K1, K2 bedarf.

Durch das Zählen oder Erfassen der Inkremente (die entsprechenden Inkrementwerte können in einem Speicher abgelegt sein, wie beschrieben), kann die jeweils andere Aufzugskabine eine Aussage über den momentanen Abstand D machen. So können je nach Übersetzungsverhältnis z.B. 1000 Inkremente einer Distanz von 1 Meter entsprechen. Wenn im Speicher der Sicherheitseinheit S2 der Wert 10000 abgelegt ist, dann ist der gegenwärtige Abstand D ca. 10 Meter.

Da jede der Aufzugskabinen K1, K2 die eigene absolute Position L1ist oder L2ist anhand es Codelesers L1, L2 selbstständig ermitteln kann, kann auch die jeweilige Position der anderen Aufzugskabine K2, K1 rechnerisch unter Berücksichtigung des gespeicherten Inkrementwertes ermittelt werden.

Analog kann jede der Aufzugskabinen K1, K2 rechnerisch auch eine Aussage über die Geschwindigkeit v2(t), v1(t) der jeweils anderen Aufzugskabine K2, K1 treffen. Dies ist möglich, da die Aufzugskabine K1 z.B. die eigene absolute Geschwindigkeit v1(t)=V1ist und die Relativgeschwindigkeit v2(t)-v1(t) kennt.

Die zweite Sicherheitseinheit S2 kann analog wie die erste Sicherheitseinheit S1 ausgelegt sein. Bei der Inbetriebnahme oder nach einer Wartung einer Aufzugsanlage 10 nach einer der Abbildungen 3, 4A, 4B, wird vorzugsweise ein Speicher (z.B. ein Register) in der zweiten Sicherheitseinheit S2 auf Null zurück gesetzt. Wenn nun das Tragmittel TB der anderen Aufzugskabine K1 sich an dem Inkrementalgeber I1 vorbei bewegt, so zählt oder ermittelt die Sicherheitseinheit S2 die Inkremente und legt diese Werte oder diesen Wert in dem Speicher ab. Durch ein Auslesen des Speichers liegt der Sicherheitseinheit S2 Information über den relativen Abstand D(t) zum Zeitpunkt t vor. Die Information in dem Speicher kann stets mit neuer Information überschrieben werden. Wird die Information Ir in Bezug auf eine Zeitbasis t ausgewertet, so kann eine Aussage über die Relativgeschwindigkeit v2(t)-v1(t) getroffen werden.

Anhand dieser Information und unter Berücksichtigung von vorgebbaren Regeln (bzw. Algorithmen), kann die Sicherheitseinheit S2 stets das "Bewegungsverhalten" der oberen Aufzugskabine K2 in Bezug setzen zum "Bewegungsverhalten" der unteren Aufzugskabine K1. Es können anhand von Regeln (bzw. Algorithmen) Entscheidungen getroffen und Reaktionen ausgelöst werden. So kann zum Beispiel die Geschwindigkeit der oberen Aufzugskabine K2 mittels des dort angesiedelten Geschwindigkeitsbegrenzers G2 reduziert werden, falls V2ist > Vmax ist.

Gemäss einer weiteren Ausführungsform der Erfindung ist pro Aufzugskabine K1, K2 eine Laserdistanzmessvorrichtung 30 vorgesehen, um den Abstand D zu der jeweils anderen Aufzugskabine K2, K1 und/oder den Abstand zu einem Schachtende messen zu können. Diese Laserdistanzmessvorrichtungen 30 liefern Information, die zum Teil redundant ist mit der Information Ir, Ic, die von den Inkrementalgebern I1, I2 und/oder den Codelesern L1, L2 geliefert wird. Die in Fig. 5 gezeigte Ausführungsform erlaubt eine Aussage über den absoluten Abstand D zwischen den beiden Aufzugskabinen K1, K2 und/oder eine Aussage über den absoluten Abstand zum Schachtboden bzw. zum oberen Schachtende, je nach dem wo die Laserdistanzmessvorrichtung 30 an der jeweiligen Aufzugskabine angeordnet ist. Durch den Einsatz der Laserdistanzmessvorrichtung 30 wird die Sicherheit der Aufzugsanlage 10 weiter erhöht.

Es kann eine Laserdistanzmessvorrichtung 30 z.B. am oberen Bereich der unteren Aufzugskabine K1 sitzen, die einen Lichtstrahl zur oberen Aufzugskabine K2 sendet, der dort reflektiert und von der Laserdistanzmessvorrichtung 30 wieder eingefangen und ausgewertet wird. Eine weitere Laserdistanzmessvorrichtung 30 kann am unteren Bereich der oberen Aufzugskabine K2 sitzen, die einen Lichtstrahl zur unteren Aufzugskabine K1 sendet, der dort reflektiert und von der Laserdistanzmessvorrichtung 30 wieder eingefangen und ausgewertet wird.

Die Sicherheitseinheiten S1, S2 können digital aufgebaut sein und die entsprechenden Einscheidungs- und Auswertungsstrukturen können mittels einer Software realisiert sein. Es ist aber auch möglich entsprechende Logikschaltungen vorzusehen.

In einer bevorzugten Ausführungsform steht jede der Sicherheitseinheiten S1, S2 über mitlaufende Kabel mit einer zentralen Aufzugssteuerung 40 in Verbindung, wie in den Fig. 4A und 4B durch zwei gestrichelte Linien (Kommunikationsverbindungen) angedeutet.

In einer weiteren bevorzugten Ausführungsform kann jede Aufzugskabine K1, K2 autark den Abstand zur jeweils anderen Aufzugskabine K2, K1 ermitteln und beim Unterschreiten eines Sicherheitsabstandes Dkrit eine Notbremsung auslösen. Das Auslösen einer Notbremsung kann zusätzlich auch noch Information über die Geschwindigkeit der Aufzugskabinen K1, K2 berücksichtigen. Falls sich die Aufzugskabinen K1, K2 mit grosser Geschwindigkeit aufeinander zu bewegen und der Sicherheitsabstand Dkrit unterschritten wird, können z.B. stärkere Bremsmanöver durchgeführt werden.

Es ist ein Vorteil der Erfindung, dass die beiden Aufzugskabinen K1, K2 unabhängig voneinander verfahrbar sind. Dies wird insbesondere durch eine redundante und voneinander unabhängige Architektur der Sicherheitseinheiten S1, S2 sowie der Mittel I1, L2, bzw. I2, L1 und 30 möglich.

In einem weiteren Ausführungsbeispiel gemäss Fig. 6 verfügt ein viertes Aufzugssystem 50 über zwei Aufzugskabinen K1, K2, denen je ein Gegengewicht 52.1, 52.2 zugeordnet ist. In einer solchen Anordnung ist zum Beispiel die obere Aufzugskabine K2 zentral an einem Ende eines ersten Tragmittels T2 1:1 aufgehängt. Das zugeordnete Gegengewicht 52.2 ist am zweiten Ende des Tragmittels T2 ebenfalls 1:1 aufgehängt und ist seitlich zwischen der oberen Aufzugskabine K2 und einer nicht gezeigten Schachtwand positioniert. Zwischen der oberen Aufzugskabine K2 und dem Gegengewicht 52.2 ist das Tragmittel T2 durch eine Umlenkrolle 54 und einer Treibscheibe 51.1 geführt, die je senkrecht über der Aufzugskabine K2 und dem Gegengewicht 52.2 liegen.

Die untere Aufzugskabine K1 ist an einem zweiten Tragmittel T1 2:1 aufgehängt. Das zugeordnete Gegengewicht 52.1 ist am selben Tragmittel T1 ebenfalls 2:1 aufgehängt und ist seitlich zwischen der unteren Aufzugskabine K1 und einer zweiten nicht gezeigten Schachtwand gegenüber dem der oberen Aufzugskabine K2 zugeordneten Gegengewicht 52.2 positioniert. Das Tragmittel T1 der unteren Aufzugskabine K1 wird von einem ersten Seilfixpunkt F1.T1 im oberen Bereich des Aufzugschachts seitlich entlang einer ersten Kabinenseite der oberen Aufzugskabine K2 zur unteren Aufzugskabine K1 nach unten geführt, dort an zwei Kabinen-Umlenkrollen 55, 56 um insgesamt 180° umgelenkt und wiederum seitlich entlang einer zweiten der ersten Kabinenseite der oberen Aufzugskabine K2 gegenüberliegenden Kabinenseite nach oben zu einer weiteren Treibscheibe 51.1 geführt. Diese Treibscheibe 51.1 lenkt das Tragmittel T1 um 180° nach unten zum zugeordneten Gegengewicht 52.1 um. Schliesslich wird das Tragmittel T1 um weitere 180° durch eine obere Gegengewichts-Umlenkrolle 53.1 im oberen Bereich des Gegengewichts 52.1 zu einem zweiten Seilfixpunkt F2.T1 geführt, der sich im oberen Bereich des Aufzugschachts befindet.

Die obere Aufzugskabine K2 verfügt bevorzugt über ein Unterseil S2, das mit einem ersten Ende im unteren Bereich des Aufzugschachts an einem Seilfixpunkt F1.S2 befestigt ist. Dieser Seilfixpunkt F1.S2 liegt seitlich versetzt unterhalb der Projektion des Gegengewichts 52.1 der unteren Aufzugskabine K1. Das Unterseil S2 wird dann ausgehend vom ersten Seilfixpunkt F1.S2 seitlich entlang einer ersten Kabinenseite der unteren Aufzugskabine K1 zu zwei Kabinen-Umlenkrollen 57, 58 geführt, die im unteren Bereich der oberen Aufzugskabine K1 montiert sind. An den beiden Kabinen-Umlenkrollen 57, 58 wird das Unterseil S2 um insgesamt 180° umgelenkt und wiederum seitlich entlang einer zweiten Kabinenseite der unteren Aufzugskabine K1 nach unten zu einer Umlenkrolle 59 im unteren Bereich des Aufzugschachts geführt. Diese Umlenkrolle 59 lenkt das Unterseil S2 um 180° nach oben zu einer Gegengewichts-Umlenkrolle 53.2 um, die sich im unteren Bereich des zugeordneten Gegengewichts 52.2 befindet. An dieser Gegengewichts-Umlenkrolle 53.2 wird das Unterseil S2 wieder um 180° nach unten umgelenkt und in den unteren Bereich des Aufzugschachts geführt. Schliesslich ist das Unterseil S2 an seinem zweiten Ende an einem weiteren Seilfixpunkt F2.S2 befestigt.

Die untere Aufzugskabine K1 und das zugeordnete Gegengewicht 52.1 sind mittels eines weiteren Unterseils S1 gespannt. Das Unterseil S1 ist an einem ersten Ende auf der Unterseite der unteren Aufzugskabine K1 und an einem zweiten Ende auf der Unterseite des zugeordneten Gegengewichts 52.1 befestigt. Zudem sind zwei weitere Umlenkrollen 60, 61 im unteren Bereich des Aufzugsschachts zur Führung des Unterseils S1 zwischen der unteren Aufzugskabine K1 und dem Gegengewicht 52.1 positioniert.

Alle in den Fig. 3 bis 5 gezeigten Ausführungsbeispiele und Beschreibungen sind grundsätzlich auch für das vierte Aufzugssystem 50 anwendbar. Bezüglich der Information Ir der Inkrementalgeber I1, I2 ist jedoch für Aufhängungsverhältnisse des vorbeilaufenden Tragmittels T1 oder Unterseils S2, die von 1:1 abweichen, auf folgendes zu achten.

Um im Ausführungsbeispiel nach Fig. 6 auf den Bewegungszustand der jeweils benachbarten Aufzugskabine K1, K2 zu schliessen, verfügt z.B eine Sicherheitseinheit S1 über folgende Informationen:
- absolute Position Llist
- absolute Geschwindigkeit vlist
- relativer Abstand D(t)*
- Relativgeschwindigkeit v1(t)*-v2(t)*
- Aufhängungsverhältnis des Unterseils S2 an der oberen Aufzugskabine K2

Anhand dieser und ggf. weiterer Informationen und unter Berücksichtigung von vorgebbaren Regeln (bzw. Algorithmen), ist die Sicherheitseinheit S1 der unteren Aufzugskabine K1 auch hier in der Lage autark die Relativgeschwindigkeit v1(t)-v2 (t) durch Beobachtung des vorbeilaufenden Unterseils S2 zu ermitteln. Der gemessene relative Abstand D(t)* ist als Länge des vorbeilaufenden Unterseils S2 pro Zeiteinheit und die daraus abgeleitete Relativgeschwindigkeit v1(t)*-v2(t)* zu verstehen. Da das Unterseil S2 mit der benachbarten Aufzugskabine K2 im Verhältnis 2:1 aufgehängt ist, entspricht der gemessene relative Abstand D(t)* aufgrund der Information Ir nur ausnahmsweise dem realen relativen Abstand D(t) zwischen den Aufzugskabinen K1, K2. Die Sicherheitseinheit S1 berechnet also aufgrund obiger Informationen, insbesondere auch des von 1:1 abweichenden Aufhängungsverhältnisses, den realen relativen Abstand D(t) bzw. die reale Relativgeschwindigkeit v1(t)-v2(t).

Obige Überlegungen sind auch auf die obere Aufzugskabine K2 anwendbar, insbesondere auf die Beobachtung des vorbeilaufenden Tragmittels T1 und auf die Berechnung des realen relativen Abstands D(t) bzw. die reale Relativgeschwindigkeit v1(t)-v2(t).

Gemäss Erfindung ist die Sicherheitseinheit S2 der oberen Aufzugskabine K2 in der Lage autark die Relativgeschwindigkeit v1(t)-v2(t) durch Beobachtung des vorbeilaufenden Tragmittels T1 zu ermitteln. Mittels des Codelesers L2 und der Wechselwirkung (Abtastvorgang) des Codestreifens C2 kann die Sicherheitseinheit S2 einerseits die absolute Position L2ist und in einer bevorzugten Ausführungsform auch die eigene Geschwindigkeit v2(t)=V2ist ermitteln. Aus der berechneten Relativgeschwindigkeit v1(t)-v2(t) und der Kenntnis der eigenen Geschwindigkeit v2(t) kann z.B. in der oberen Aufzugskabine K2 die gegenwärtige Geschwindigkeit v1(t) der unteren Aufzugskabine K1 ermittelt werden.

Gemäss Erfindung ist die Sicherheitseinheit S1 der unteren Aufzugskabine K1 in der Lage autark die Relativgeschwindigkeit v2(t)-v1(t) durch Beobachtung des vorbeilaufenden Unterseils S2 zu ermitteln. Mittels des Codelesers L1 und der Wechselwirkung (Abtastvorgang) des Codestreifens C1 kann die Sicherheitseinheit S1 einerseits die absolute Position L1ist und in einer bevorzugten Ausführungsform auch die eigene Geschwindigkeit v1(t)=V1ist ermitteln. Aus der berechneten Relativgeschwindigkeit v2(t)-v1(t) und der Kenntnis der eigenen Geschwindigkeit v1(t) kann z.B. in der unteren Aufzugskabine K1 die gegenwärtige Geschwindigkeit v2(t) der oberen Aufzugskabine K2 ermittelt werden.

## Patentansprüche

1. Aufzugssystem (10) mit
- einer unteren Aufzugskabine (K1),
- einer oberen Aufzugskabine (K2),
- mindestens einem Gegengewicht (12),
- Tragmitteln (TA, TB) zum Tragen der unteren und oberen Aufzugskabinen (K1, K2), wobei mindestens ein Tragmittel (TB) zum Tragen der unteren Aufzugskabine (K1) seitlich entlang der oberen Aufzugskabine (K2) im Aufzugsschacht (11) nach unten geführt ist,
- Antriebsmitteln zum Antreiben der unteren und oberen Aufzugskabinen (K1, K2),
- einem gemeinsamen Aufzugsschacht (11), in dem sich die obere Aufzugskabine (K2) und die untere Aufzugskabine (K1) unabhängig voneinander vertikal bewegen,
**dadurch gekennzeichnet, dass**
- an der oberen Aufzugskabine (K2) ein erster Inkrementalgeber (I1) angeordnet ist, der mit einem Tragmittel (TB) zum Tragen der unteren Aufzugskabine (K1) in Wechselwirkung steht und Information über eine Änderung des Abstandes (D) zwischen der unteren und oberen Aufzugskabine (K1, K2) an die obere Aufzugskabine (K2) liefert,

2. Aufzugssystem (10) nach Anspruch 1,
**dadurch gekennzeichnet, dass**
die obere Aufzugskabine (K2) mindestens ein Unterseil (SA, SB) aufweist, das seitlich entlang der unteren Aufzugskabine (K1) im Aufzugsschacht (11) nach unten geführt ist, wobei an der unteren Aufzugskabine (K1) ein zweiter Inkrementalgeber (I2) angeordnet ist, der mit dem mindestens einen Unterseil (SA) der oberen Aufzugskabine (K2) in Wechselwirkung steht und Information über eine Änderung des Abstandes (D) zwischen der unteren und oberen Aufzugskabine (K1, K2) an die untere Aufzugskabine (K1) liefert.

3. Aufzugssystem (10) nach Anspruch 1 oder 2,
**dadurch gekennzeichnet, dass**
das Aufzugssystem (10) über Mitteln zur Kontrolle des Abstandes (D) zwischen der unteren und oberen Aufzugskabine (K1, K2) verfügt, wobei diese Mittel einen vertikal verlaufenden Codestreifen (C1, C2) umfassen, der im Aufzugsschacht (11) befestigt ist, sowie einen ersten Codeleser (L1) an der unteren Aufzugskabine (K1) und einen zweiten Codeleser (L2) an der oberen Aufzugskabine (K2) umfassen.

4. Aufzugssystem (10) nach Anspruch 3,
**dadurch gekennzeichnet, dass**
die untere Aufzugskabine (K1) eine erste Sicherheitseinheit (S1) und die obere Aufzugskabine (K2) eine zweite Sicherheitseinheit (S2) aufweisen, wobei die erste Sicherheitseinheit (S1) Information (Ic) von dem ersten Codeleser (L1) und Information (Ir) von dem zweiten Inkrementalgeber (I2) der unteren Aufzugskabine (K1) und die zweite Sicherheitseinheit (S2) Information (Ic) von dem zweiten Codeleser (L2) und Information (IR) von dem ersten Inkrementalgeber (I1) der oberen Aufzugskabine (K2) erhält.

5. Aufzugssystem (10) nach Anspruch 1 bis 4,
**dadurch gekennzeichnet, dass**
die untere Aufzugskabine (K1) lateral ausbalanciert an zwei separaten sich gegenüberliegenden Befestigungsbereichen (15.1, 15.11) aufgehängt ist.

6. Aufzugssystem (10) nach Anspruch 1 bis 5,
**dadurch gekennzeichnet, dass**
die obere Aufzugskabine (K2) in einem zentralen oberen Befestigungsbereich (15.2, 15.22) an einem Ende des Tragmittelstrangs (TA) aufgehängt ist.

7. Aufzugssystem (10) nach einem der Ansprüche 1 bis 6,
**dadurch gekennzeichnet**, dann
die Inkrementalgeber (I1, I2) je mindestens eine Rolle (20.1, 20.2), vorzugsweise ein Reibrad, umfassen, die durch das jeweils vorbeilaufende Tragmittel (TB) zum Tragen der unteren Aufzugskabine (K1) bzw. durch das Unterseil (SA) der oberen Aufzugskabine (K2) in Rotation versetzbar ist.

8. Aufzugssystem (10) nach Anspruch 7,
**dadurch gekennzeichnet, dass**
an der Rolle (20.1, 20.2) ein Decoder (21), vorzugsweise ein Winkeldecoder, vorgesehen ist, der eine Rotationen (R) der Rolle (20.1, 20.2) erfasst und entsprechende Information (Ir) an eine Sicherheitseinheit (S1, S2) der jeweiligen Aufzugskabine (K1, K2) sendet.

9. Aufzugssystem (10) nach einem der Ansprüche 1 bis 8,
**dadurch gekennzeichnet, dass**
pro Aufzugskabine (K1, K2) ein Codestreifen (C1, C2) vorgesehen ist und wobei der Codeleser (L1, L2) den jeweiligen Codestreifen (C1, C2) berührungslos, vorzugsweise optisch oder magnetisch, abtastet, wobei der erste Codeleser (L1) der ersten Sicherheitseinheit (S1) Information (Ic) über die momentane absolute Position (L1ist) und die momentane Geschwindigkeit (V1ist) der unteren Aufzugskabine (K1) liefert, und wobei der zweite Codeleser (L2) der zweiten Sicherheitseinheit (S2) Information (Ic) über die momentane absolute Position (L2ist) und die momentane Geschwindigkeit (V2ist) der oberen Aufzugskabine (K2) liefert.

10. Aufzugssystem (10) nach Anspruch 9,
**dadurch gekennzeichnet, dass**
- an der unteren Aufzugskabine (K1) ein erster Geschwindigkeitsbegrenzer (G1) vorgesehen ist, der von der ersten Sicherheitseinheit (S1) kontrollierbar ist, wobei die erste Sicherheitseinheit (S1) den ersten Geschwindigkeitsbegrenzer (G1) auslöst, falls die momentane Geschwindigkeit (V1ist) der unteren Aufzugskabine (K1) einen maximal zulässigen Grenzwert (Vmax) überschreitet,
- an der oberen Aufzugskabine (K2) ein zweiter Geschwindigkeitsbegrenzer (G2) vorgesehen ist, der von der zweiten Sicherheitseinheit (S2) kontrollierbar ist, wobei die zweite Sicherheitseinheit (S2) den zweiten Geschwindigkeitsbegrenzer (G2) auslöst, falls die momentane Geschwindigkeit (V2ist) der oberen Aufzugskabine (K2) einen maximal zulässigen Grenzwert (Vmax) überschreitet.

11. Aufzugssystem (10) nach einem der vorhergehenden Ansprüche 1 bis 10,
**dadurch gekennzeichnet**, dann
pro Aufzugskabine (K1, K2) eine Laserdistanzmessvorrichtung (30) vorgesehen ist, die den Abstand (D) zu der jeweils anderen Aufzugskabine (K2, K2) und/oder den Abstand zu einem Schachtende misst.

## Claims

1. Lift system (10) with
- a lower lift cage (K1),
- an upper lift cage (K2),
- at least one counterweight (12),
- support means (TA, TB) for supporting the lower and upper lift cages (K1, K2), wherein at least one support means (TB) for supporting the lower lift cage (K1) is led downwardly in the lift shaft (11) laterally along the upper lift cage (K2),
- drive means for driving the lower and upper lift cages (K1, K2), and
- a common lift shaft (11) in which the upper lift cage (K2) and the lower lift cage (K1) vertically move independently of one another,
**characterised in that**
- arranged at the upper lift cage (K2) is a first incremental transmitter (I1) which interacts with a support means (TB) for supporting the lift cage (K1) and supplies to the upper lift cage (K2) information about a change in the spacing (D) between the lower and upper lift cages (K1, K2).

2. Lift system (10) according to claim 1, **characterised in that** the upper lift cage (K2) has at least one lower cable (SA, SB) which is led downwardly in the lift shaft (11) laterally along the lower lift cage (K1), wherein arranged at the lower lift cage (K1) is a second incremental transmitter (12) which interacts with the at least one lower cable (SA) of the upper lift cage (K2) and supplies to the lower lift cage (K1) information about a change in the spacing (D) between the lower and upper lift cages (K1, K2).

3. Lift system (10) according to claim 1 or 2, **characterised in that** the lift system (10) comprises means for controlling the spacing (D) between the lower and upper lift cages (K1, K2), wherein these means comprise a vertically extending code strip (C1, C2) fastened in the lift shaft (11) as well as a first code reader (L1) at the lower lift cage (K1) and a second code reader (L2) at the upper lift cage (K2).

4. Lift system (10) according to claim 3, **characterised in that** the lower lift cage (K1) comprises a first safety unit (S1) and the upper lift cage (K2) a second safety unit (S2), wherein the first safety unit (S1) obtains information (Ic) from the first code reader (L1) and information (Ir) from the second incremental transmitter (12) of the lower lift cage (K1) and the second safety unit (S2) obtains information (Ic) from the second code reader (L2) and information (Ir) from the first incremental transmitter (I1) of the upper lift cage (K2).

5. Lift system (10) according to claim 1 to 4, **characterised in that** the lower lift cage (K1) is suspended at two separate mutually opposite fastening regions (15.1, 15.11) to be laterally balanced.

6. Lift system (10) according to claim 1 to 5, **characterised in that** the upper lift cage (K2) is suspended in a central upper fastening region (15.2, 15.22) at an end of the support means run (TA).

7. Lift system (10) according to any one of claims 1 to 6, **characterised in that** the incremental transmitters (I1, I2) each comprise at least one roller (20.1, 20.2), preferably a friction wheel, which can be set into rotation by the respective support means (TB), which run past, for supporting the lower lift cage (K1) or by the lower cable (SA) of the upper lift cage (K2).

8. Lift system (10) according to claim 7, **characterised in that** a decoder (21), preferably an angle decoder, is provided at the roller (20.1, 20.2), the decoder detecting rotations (R) of the roller (20.1, 20.2) and transmitting corresponding information (Ir) to a safety unit (S1, S2) of the respective lift cage (K1, K2).

9. Lift system (10) according to any one of claims 1 to 8, **characterised in that** a code strip (C1, C2) is provided for each lift cage (K1, K2) and wherein the code reader (L1, L2) contactlessly, preferably optically or magnetically, scans the respective code strip (C1, C2), wherein the first code reader (L1) supplies the first safety unit (S1) with information (Ic) about the instantaneous absolute position (L1ist) and the instantaneous speed (V1list) of the lower lift cage (K1) and wherein the second code reader (L2) supplies the second safety unit (S2) with information (Ic) about the instantaneous absolute position (L2ist) and the instantaneous speed (V2ist) of the upper lift cage.

10. Lift system (10) according to claim 9, **characterised in that**
- a first speed limiter (G1) controllable by the first safety unit (S1) is provided at the lower lift cage (K1), wherein the first safety unit (S1) triggers the first speed limiter (G1) if the instantaneous speed (V1ist) of the lower lift cage (K1) falls below a maximum permissible limit value (Vmax) and
- a second speed limiter (G2) controllable by the second safety unit (S2) is provided at the upper lift cage (K2), wherein the second safety unit (S2) triggers the first speed limiter (G1) if the instantaneous speed (V2ist) of the upper lift cage (K2) falls below a maximum permissible limit value (Vmax).

11. Lift system (10) according to any one of the preceding claims 1 to 10, **characterised in that** a laser distance measuring device (30) is provided for each lift cage (K1, K2) and measures the spacing (D) from the respective other lift cage (K1, K2) and/or the spacing from a shaft end.

## Revendications

1. Système d'ascenseur (10) avec
- une cabine d'ascenseur inférieure (K1),
- une cabine d'ascenseur supérieure (K2),
- au moins un contrepoids (12),
- des moyens porteurs (TA, TB) pour porter les cabines inférieure et supérieure (K1, K2), étant précisé qu'au moins un moyen porteur (TB) pour porter la cabine inférieure (K1) s'étend vers le bas dans la gaine d'ascenseur (11) en longeant la cabine supérieure (K2), sur le côté,
- des moyens d'entraînement pour entraîner les cabines inférieure et supérieure (K1, K2),
- une gaine d'ascenseur commune (11) dans laquelle la cabine supérieure (K2) et la cabine inférieure (K1) se déplacent à la verticale indépendamment l'une de l'autre,
**caractérisé**
- **en ce qu'**il est prévu sur la cabine d'ascenseur supérieure (K2) un premier transmetteur incrémentiel (I1) qui est en interaction avec un moyen porteur (TB) pour porter la cabine d'ascenseur inférieure (K1) et qui fournit à la cabine supérieure (K2) des informations sur une variation de la distance (D) entre les cabines inférieure et supérieure (K1, K2).

2. Système d'ascenseur (10) selon la revendication 1, **caractérisé en ce que** la cabine supérieure (K2) comporte au moins un câble inférieur (SA, SB) qui s'étend vers le bas dans la gaine d'ascenseur (11) en longeant la cabine inférieure (K1), sur le côté, étant précisé qu'il est prévu sur la cabine inférieure (K1) un second transmetteur incrémentiel (12) qui est en interaction avec le ou les câbles inférieurs (SA) de la cabine supérieure (K2) et qui fournit à la cabine inférieure (K1) des informations sur une variation de la distance (D) entre les cabines inférieure et supérieure (K1, K2).

3. Système d'ascenseur (10) selon la revendication 1 ou 2, **caractérisé en ce qu'**il dispose de moyens pour contrôler la distance (D) entre les cabines inférieure et supérieure (K1, K2), étant précisé que ces moyens comprennent une bande de code (C1, C2) qui s'étend à la verticale et qui est fixée dans la gaine d'ascenseur (11), ainsi qu'un premier lecteur de code (L1) sur la cabine inférieure (K1) et un second lecteur de code (L2) sur la cabine supérieure (K2).

4. Système d'ascenseur (10) selon la revendication 3, **caractérisé en ce que** la cabine inférieure (K1) comporte une première unité de sécurité (S1), et la cabine supérieure (K2) une seconde unité de sécurité (S2), étant précisé que la première unité de sécurité (S1) reçoit des informations (Ic) du premier lecteur de code (L1) et des informations (Ir) du second transmetteur incrémentiel (12) de la cabine inférieure (K1), et que la seconde unité de sécurité (S2) reçoit des informations (Ic) du second lecteur de code (L2) et des informations (IR) du premier transmetteur incrémentiel (I1) de la cabine supérieure (K2).

5. Système d'ascenseur (10) selon les revendications 1 à 4, **caractérisé en ce que** la cabine inférieure (K1) est suspendue de manière équilibrée latéralement au niveau de deux zones de fixation (15.1, 15.11) séparées opposées.

6. Système d'ascenseur (10) selon les revendications 1 à 5, **caractérisé en ce que** la cabine supérieure (K2) est suspendue dans une zone de fixation supérieure centrale (15.2, 15.22) à une extrémité du brin de moyen porteur (TA).

7. Système d'ascenseur (10) selon l'une des revendications 1 à 6, **caractérisé en ce que** les transmetteurs incrémentiels (I1, I2) comprennent chacun une poulie (20.1, 20.2), de préférence une roue de friction, qui est apte à être mise en rotation par le moyen porteur (TB) qui passe, destiné à porter la cabine inférieure (K1), ou par le câble inférieur (SA) de la cabine supérieure (K2).

8. Système d'ascenseur (10) selon la revendication 7, **caractérisé en ce qu'**il est prévu sur la poulie (20.1, 20.2) un décodeur (21), de préférence un décodeur angulaire, qui détecte une rotation (R) de la poulie (20.1, 20.2) et envoie les informations correspondantes (Ir) à une unité de sécurité (S1, S2) de la cabine (K1, K2) concernée.

9. Système d'ascenseur (10) selon l'une des revendications 1 à 8, **caractérisé en ce qu'**il est prévu pour chaque cabine d'ascenseur (K1, K2) une bande de code (C1, C2), étant précisé que le lecteur de code (L1, L2) balaie sans contact, de préférence par voie optique ou magnétique, la bande de code (C1, C2) concernée, que le premier lecteur de code (L1) fournit à la première unité de sécurité (S1) des informations (Ic) sur la position absolue momentanée (L1ist) et sur la vitesse momentanée (V1ist) de la cabine inférieure (K1), et que le second lecteur de code (L2) fournit à la seconde unité de sécurité (S2) des informations (Ic) sur la position absolue momentanée (L2ist) et sur la vitesse momentanée (V2ist) de la cabine supérieure (K2).

10. Système d'ascenseur (10) selon la revendication 9, **caractérisé**
- **en ce qu'**il est prévu sur la cabine inférieure (K1) un premier limiteur de vitesse (G1) qui est apte à être contrôlé par la première unité de sécurité (S1), étant précisé que la première unité de sécurité (S1) déclenche le premier limiteur de vitesse (G1) au cas où la vitesse momentanée (V1ist) de la cabine inférieure (K1) dépasse une vitesse limite maximale autorisée (Vmax),
- **en ce qu'**il est prévu sur la cabine supérieure (K2) un second limiteur de vitesse (G2) qui est apte à être contrôlé par la seconde unité de sécurité (S2), étant précisé que la seconde unité de sécurité (S2) déclenche le second limiteur de vitesse (G2) au cas où la vitesse momentanée (V2ist) de la cabine supérieure (K2) dépasse une vitesse limite maximale autorisée (Vmax).

11. Système d'ascenseur (10) selon l'une des revendications 1 à 10 précédentes, **caractérisé en ce qu'**il est prévu pour chaque cabine d'ascenseur (K1, K2) un dispositif de mesure de distance au laser (30) qui mesure la distance (D) par rapport à l'autre cabine (K2, K1) et/ou la distance par rapport à une extrémité de gaine.
